# DEMANDE DE BREVET EUROPEEN

(11) **EP 0 515 244 A1**
(43) Date de publication de la demande: **25.11.1992**
(21) Numéro de dépôt: 92401296.6
(22) Date de dépôt: 12.05.1992
(51) Int. Cl.: E04H 15/20

(54) **Voûte gonflable**

(30) Priorité: 22.05.1991 FR 9106168
(71) Demandeur: SPIRONEF INDUSTRIES, F-92500 Rueil Malmaison (FR)
(72) Inventeur: Delamare, Guy Robert, 78230 Le Pecq (FR)
(74) Mandataire: Lanceplaine, Jean-Claude

(57) **Abrégé**

La voûte gonflable (2) selon l'invention comporte des fuseaux gonflables (10) disposés côte à côte dont chaque extrémité longitudinale est montée coulissante le long d'un chemin de déploiement (4, 6). Les chemins de déploiement sont situés dans des plans (P, Q) parallèles inclinés par rapport au sol (8)

## Description

La présente invention concerne les voûtes gonflables constituées de fuseaux gonflables assemblés côte à côte.

Le déploiement et l'escamotage de ce type de voûte, sont réalisés par simple gonflage et dégonflage des fuseaux.

Pour faciliter le déploiement et l'escamotage, les extrémités longitudinales des fuseaux sont montées coulissantes le long d'un chemin de déploiement constitué généralement de poutres fixées au sol.

De telles voûtes recouvrent sensiblement la surface délimitée par les points d'ancrage au sol des chemins de déploiement.

La présente invention a pour but de fournir une structure du type décrit ci-dessus permettant de couvrir de grands espaces de telle sorte que la surface couverte comporte une partie extérieure à la surface délimitée par les points d'ancrage des chemins de déploiement.

A cet effet la présente invention a pour objet une voûte gonflable comportant des fuseaux gonflables disposés côte à côte dont chaque extrémité longitudinale est montée coulissante le long d'un chemin de déploiement, caractérisée en ce que les chemins de déploiement sont situés dans des plans parallèles inclinés par rapport au sol.

Selon d'autres caractéristiques :
- les chemins de déploiement sont formés en arc de cercle centrés sur un axe perpendiculaire au plan contenant lesdits chemins ;
- les diamètres des arcs de cercle sont différents ;
- la voûte est associée à une autre voûte analogue pour former une couverture à deux voûtes, un chemin de déploiement de la première voûte étant disposé sensiblement tangentiellement à un chemin de déploiement de la seconde voûte ;
- l'espace délimité entre les deux chemins de déploiement disposés sensiblement tangentiellement comporte un réseau de membrures disposées en entretoises entre lesdits chemin de déploiement pour constituer une arche commune aux deux voûtes reliant lesdits chemins de déploiement.

La présente invention sera mieux comprise à la lecture de la description détaillée qui va suivre, faite à titre d'exemple, et en référence aux dessins annexés sur lesquels :
- La figure 1 est une vue schématique d'une section latérale d'une voûte selon l'invention ;
- la figure 2 est une vue schématique de dessus de la voûte représentée sur la figure 1 ;
- la figure 3 est une vue schématique selon la flèche F de la figure 1 ;
- la figure 4 est une vue analogue à la figure 1 représentant l'association de deux voûtes telles que représentées sur la figure 1 pour constituer une couverture de plus grande surface ;
- la figure 5 est une vue de dessus de l'association des deux voûtes représentée sur la figure 3.
- la figure 6 est une vue schématique du dessus d'une couverture réalisée à l'aide de trois voûtes selon l'invention.

Sur les figures 1 à 3 on a représenté une voûte 2 selon l'invention, comportant deux chemins de déploiement 4 et 6 fixés au sol 8 et reliés par un ensemble de fuseaux gonflables 10 assemblés côte à côte (voir également figure 2).

Les extrémités longitudinales des fuseaux sont montées coulissantes le long des chemins de déploiement 4 et 6 pour faciliter leur déploiement.

Les chemins de déploiement 4 et 6, constitués par exemple de poutres, sont situés dans des plans P, Q parallèles inclinés par rapport au sol 8.

Les chemins de déploiement 4 et 6 sont des arcs de cercle dont les centres 12 et 14 respectivement, sont situés sur un axe X-X faisant un angle α avec le sol.

L'angle α est complémentaire de l'angle β d'inclinaison des plans P et Q des chemins de déploiement par rapport au sol.

On notera que dans le mode de réalisation représenté sur la figure 1, les chemins de déploiement 4 et 6 sont homothétiques par rapport au point S d'intersection de l'axe X-X avec le sol 8.

Une telle disposition n'est cependant pas obligatoire, le point d'homothétie pouvant être au-dessus ou au-dessous du sol.

Sur les figures 4 et 5, on a représenté une couverture réalisée à l'aide de deux parties gonflables 50 et 52 qui sont associées, chaque partie gonflable étant formée d'une voûte telle que représentée sur les figures 1 et 2.

Les deux voûtes 50 et 52 sont disposées symétriquement par rapport à un plan vertical, de telle manière que le chemin de déploiement 54 de la première voûte 50 est sensiblement tangent au chemin de déploiement 56 de la seconde voûte 52 dans la zone la plus éloignée du sol des chemins de déploiement 54 et 56 (voir également figure 5).

Les chemins de déploiement 54 et 56 sont reliés sur toute leur longueur par un réseau de membrures 58 formant une arche.

L'arche peut être recouverte par une toile ou une couverture rigide adaptée, afin d'assurer la continuité de la couverture.

On notera qu'une galerie technique (non représentée) peut être suspendue aux membrures de l'arche afin de recevoir des installations telles que éclairage, sonorisation, stations de prise de vue, dispositif de sécurité ou d'arrosage, et autres.

Lorsqu'une telle voûte, avec galerie technique est agencée au-dessus d'un site pouvant être découvert et à éclairer, l'éclairage est situé plus près du site que dans les réalisations connues jusqu'alors, ce qui diminue l'énergie consommée pour obtenir un bon éclairage.

Il est à noter qu'en fonction de l'implantation imposée aux deux voûtes 50 et 52, les chemins de déploiement 54 et 56 peuvent être disposés sensiblement tangentiellement dans une zone différente de la zone la plus éloignée du sol, par exemple dans une zone située à proximité des extrémités longitudinales 60 et 62 respectivement des chemins 54 et 56.

Il est à noter qu'une voûte selon l'invention peut être associée à au moins deux autres voûtes 2 analogues de manière telle qu'un des chemins de déploiement d'une voûte soit sensiblement tangent à un des chemins de déploiement des deux voûtes adjacentes (voir Figure 6), l'espace libre entre les chemins de déploiement définissant une arche sensiblement triangulaire pouvant comporter également un réseau de membrures (non représenté).

## Revendications

1. Voûte gonflable (2) comportant des fuseaux gonflables (10) disposés côte à côte montés coulissants le long d'au moins deux chemins de déploiement (4, 6), caractérisée en ce que les chemins de déploiement sont situés dans des plans (P, Q) parallèles inclinés par rapport au sol (8).

2. Voûte selon la revendication 1, caractérisée en ce que les chemins de déploiement sont des chemins en arc de cercle centrés sur un axe perpendiculaire aux plans (P, Q) contenant lesdits chemins.

3. Voûte selon la revendication 2, caractérisée en ce que les diamètres des arcs de cercle sont différents.

4. Voûte selon l'une quelconque des revendications précédentes, caractérisée en ce qu'elle comporte deux chemins de déploiement et de repliage situés à proximité des extrémités longitudinales des fuseaux.

5. Voûte selon l'une quelconque des revendications précédentes, caractérisée en ce qu'elle comporte au moins deux parties gonflables (50, 52) formant un seul édifice, un chemin de déploiement (54) d'une première partie (50) étant disposé sensiblement tangentiellement à un chemin de déploiement (56) analogue d'au moins une autre partie (52).

6. Voûte selon la revendication 5, caractérisée en ce qu'une arche de liaison est agencée entre lesdits chemins de déploiement des voûtes, l'arche recouvrant l'espace compris entre lesdits chemins.

7. Voûte selon la revendication 6, caractérisée en ce que l'arche agencé entre les chemins de déploiement (54, 56) disposés sensiblement tangentiellement comporte un réseau de membrures en entretoisement, le réseau s'étendant au moins sur toute la longueur desdits chemins de déploiement.

8. Voûte selon la revendication 6 ou 7, caractérisée en ce que l'arche constitue un support pour une couverture protégeant l'espace entre les chemins de déploiement (54, 56) disposés sensiblement tangentiellement.

9. Voûte selon la revendication 6, caractérisée en ce que ladite arche constitue un support pour des installations techniques accessibles, telles qu'éclairage, sonorisation ou autres.
